# EUROPÄISCHE PATENTSCHRIFT

(11) **EP 3 666 990 B1**
(45) Veröffentlichungstag und Bekanntmachung des Hinweises auf die Patenterteilung: **14.09.2022**
(21) Anmeldenummer: 18000970.6
(22) Anmeldetag: 14.12.2018
(51) Int. Cl.: E04D 13/064, E04F 10/02

(54) **ÜBERDACHUNG MIT NOTENTWÄSSERUNG**
COVERING WITH EMERGENCY DRAINAGE
TOITURE POURVUE DE DRAINAGE D'URGENCE

(43) Veröffentlichungstag der Anmeldung: 17.06.2020
(73) Patentinhaber: Weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- EP-A1- 3 363 963
- DE-U1- 9 110 566
- DE-U1- 29 821 253
- DE-U1-202018 000 966
- FR-A1- 2 947 845
- FR-A1- 3 046 427
- JP-A- H1 171 869
- JP-U- H0 512 527
- JP-U- H0 589 660
- US-A- 5 799 445

## Beschreibung

Die Erfindung betrifft eine Überdachung mit zwei insbesondere parallel verlaufenden Längsträgern und zwei quer zu den Längsträgern verlaufenden Querträgern, wobei die Längsträger und die Querträger einen Rahmen bilden, wobei zumindest einer der Längsträger eine Regenrinne zur Sammlung und Ableitung von Regenwasser aufweist, wobei die Regenrinne über zumindest einen Wasserablauf in zumindest ein erstes Fallrohr mündet.

Derartige Überdachungen sind aus der FR 2 947 845 A1 und der DE 20 2018 000 966 U1 bekannt. Nachteilig bei den bekannten Überdachungen ist, dass infolge von insbesondere starken Regenfällen der Wasserspiegel in der Regenrinne steigen kann und das in der Regenrinne stehende Wasser bei einem Übersteigen über die Überlaufkante aus der Regenrinne auf den Raum unter der Überdachung gelangt, sodass Verunreinigungen des Raums entstehen. Insbesondere kann der Wasserspiegel steigen, wenn die Abfuhr des Wassers aus der Regenrinne aufgrund von Verunreinigungen und/oder aufgrund der Bauteildimensionen und/oder aufgrund der Wassermenge nicht ausreichend schnell erfolgen kann.

Die Aufgabe der Erfindung ist es, ein Übersteigen des Wasserspiegels über die Regenrinne zu vermeiden.

Diese Aufgabe wird erfindungsgemäß durch eine Überdachung gemäß Anspruch 1 gelöst. Vorteilhafte Weiterbildungen der Erfindung sind in den Unteransprüchen angegeben.

Erfindungsgemäß bei der Überdachung mit zwei insbesondere parallel verlaufenden Längsträgern und zwei quer zu den Längsträgern verlaufenden Querträgern, wobei die Längsträger und die Querträger einen Rahmen bilden, wobei zumindest einer der Längsträger eine Regenrinne zur Sammlung und Ableitung von Regenwasser aufweist, wobei die Regenrinne über zumindest einen Wasserablauf in zumindest ein erstes Fallrohr mündet, ist es, dass die Überdachung zumindest einen geodätisch höher als der Wasserablauf gelegenen Notüberlauf aufweist, über welchen die Regenrinne mittelbar oder unmittelbar in zumindest ein zweites Fallrohr mündet.

Erfindungsgemäß ist dabei gemeint, dass die Unterkante des Notüberlaufs geodätisch höher gelegen ist, als die Unterkante des Wasserablaufs, welcher in das erste Fallrohr mündet. Die Ableitung des Wassers über den Notüberlauf erfolgt somit bei einem geodätisch höheren Wasserspiegel in der Regenrinne, als bei dem Wasserspiegel, bei dem die Wasserableitung über den Wasserablauf erfolgt. Die Wirkung des Notüberlauf setzt somit zwar ab einem höheren Wasserspiegel ein, wobei Wasser bei dem höheren Wasserspiegel gleichzeitig sowohl über den Notüberlauf als auch über den Wasserablauf abgeleitet werden kann. Insbesondere können sich dabei der Querschnitt des Notüberlaufs und der Querschnitt des Wasserablaufs in geodätischer Höhe teilweise überschneiden. Die Regenwasserabfuhr aus dem Wasserablauf erfolgt über ein erstes Fallrohr. Die Regewasserabfuhr aus dem Notüberlauf erfolgt über ein zweites Fallrohr.

Sollte der Querschnitt des Wasserablaufs und/oder des ersten Fallrohres durch Verunreinigungen verengt sein und/oder ein Starkregenereignis auftreten, kann eine Regenwasserabfuhr zusätzlich zur Ableitung über den in ein erstes Fallrohr mündenden Wasserablauf zusätzlich über den in ein zweites Fallrohr mündenden Notüberlauf erfolgen.

Dadurch wird bei einem steigenden Wasserspiegel innerhalb der Regenrinne eine zusätzliche Möglichkeit zu Abfuhr des Wassers aus der Regenrinne bereitgestellt. Es wird bei dem bereits bestehenden Wasserablauf zur Wasserabfuhr aus der Regenrinne eine weitere Möglichkeit zur Wasserabfuhr über den Notüberlauf bereitgestellt, welche bei steigendem Wasserspiegel in der Regenrinne ein Übersteigen des Wasserspiegels über die Regenrinne verhindert, indem das Wasser aus der Regenrinne in der geodätisch höheren Ebene mittels des Notüberlaufs abgeleitet wird, sodass eine ausreichende Entwässerung der Regenrinne gewährleistet wird. Auf diese Weise wird ein unerwünschtes Überschwappen des Wassers über die Regenrinne auf den Raum unter der Überdachung vermieden.

Die Begriffe Längsträger und Querträger wurden lediglich zum besseren Verständnis der Erfindung genutzt. Dabei weist zumindest einer der Längsträger eine seitliche Regenrinne auf. Ferner kann jeder der Längsträger jeweils eine seitliche Regenrinne aufweisen.

Eine unmittelbare Verbindung der Längsträger und Querträger ist bei dem erfindungsgemäßen Rahmen möglich, aber nicht erforderlich. Eine mittelbare Verbindung mittels Zwischenteilen zur Ausbildung einer rahmenartigen Struktur ist dabei ebenfalls möglich.

Insbesondere kann es sich bei der Überdachung um ein Terrassendach handeln, welches an einem oder mehreren Gebäudestürzen und/oder Gebäudeteilen montiert ist. Die Überdachung kann ferner an einem Ende an einem Gebäudesturz oder einer Gebäudewand montiert sein und an dem anderen Ende mittels zumindest eines, insbesondere mehreren Pfosten getragen werden.

Alternativ kann die Überdachung freistehend ausgeführt sein. In diesem Fall wird der Rahmen der Überdachung von mehreren Pfosten getragen.

Insbesondere kann es sich bei der Überdachung um eine sogenannte Pergolamarkise handeln, bei der zumindest zwei Führungsschienen angeordnet sind, an denen mehrere Quersprossen mit einer in Ausfahrrichtung vordersten Quersprosse und zumindest einer weiteren Quersprosse verfahrbar gelagert sind und wobei zwischen zwei Quersprossen jeweils ein flexibles Beschattungselement angeordnet ist.

Die Führungsschienen einer solchen Pergolamarkise können von zwei gegenüberliegenden Längsträgern getragen oder aufgenommen werden. Insbesondere können die Führungsschienen integraler Bestandteil der Träger sein. Jeder Längsträger kann dabei jeweils eine seitliche Regenrinne aufweisen.

Derartige Pergolamarkisen weisen eine Mehrzahl von Quersprossen auf, die zwischen seitlichen Führungsschienen angeordnet sind. Die seitlichen Führungsschienen definieren somit die Ausfahrrichtung. Die in Ausfahrrichtung hinten angeordnete Quersprosse ist üblicherweise an den Führungsschienen fixiert, d.h. nicht entlang der Führungsschienen verfahrbar. An der in Ausfahrrichtung vordersten Quersprosse greift ein Antrieb, beispielsweise in Form eines Riemens an. Mittels des Riemens wird die in Ausfahrrichtung vorderste Quersprosse in der Ausfahrrichtung nach vorne verfahren oder entgegen der Ausfahrrichtung in Einfahrrichtung nach hinten verfahren. Für den Antrieb kann an der in Ausfahrrichtung vordersten Quersprosse ein umlaufender Riemen mit einem Untergurt und einem Obergurt, insbesondere ein Zahnriemen, angreifen und/oder befestigt sein, mittels dessen zumindest die vorderste Quersprosse als Zugprofil in Ausfahrrichtung nach vorne oder in Einfahrrichtung nach hinten entlang der Führungsschienen verfahrbar ist, wobei der Riemen über zumindest eine Antriebsrolle und über zumindest eine Umlenkrolle entlang eines Fahrwegs geführt ist.

Zwischen der in Ausfahrrichtung vordersten Quersprosse und der hinteren fixierten Quersprosse ist zumindest eine weitere verfahrbare Quersprosse angeordnet. Jeweils zwischen zwei, insbesondere benachbarten, Quersprossen ist ein flexibles Beschattungselement angeordnet und an den beiden Quersprossen befestigt.

Insbesondere können die weiteren Quersprossen freilaufend sein. Wird dabei die in Ausfahrrichtung vorderste Quersprosse in Ausfahrrichtung ausgefahren, so werden nach und nach die einzelnen zwischen den Quersprossen angeordneten Beschattungselemente gespannt und die jeweils nächste weitere freilaufende Quersprosse mittels des gespannten Beschattungselementes in Ausfahrrichtung gezogen. Umgekehrt werden bei einem Verfahren der vordersten Quersprosse entgegen der Ausfahrrichtung in Einfahrrichtung die flexiblen Beschattungselemente entspannt, sodass diese zwischen den Quersprossen frei herunterhängen. Sobald die vorderste Quersprosse bei einem Verfahren entgegen der Ausfahrrichtung auf die nachfolgende weitere freilaufende Quersprosse aufläuft, wird diese freilaufende Quersprosse mittels der vordersten angetriebenen Quersprosse entgegen der Ausfahrrichtung verschoben. Sobald dieses Paket von Quersprossen auf die nächste nachfolgende freilaufende Quersprosse aufläuft, wird diese freilaufende Quersprosse ebenfalls entgegen der Ausfahrrichtung verschoben und so weiter, bis das gesamte Paket verfahrbarer Quersprossen bis zum Anschlag an der fixierten, d.h. der in Ausfahrrichtung letzten Quersprosse verfahren ist.

Alternativ oder kumulativ können jedoch auch die weiteren Quersprossen mittelbar oder unmittelbar von dem Riemen gezogen werden, sodass die weitere/n Quersprossen nicht freilaufend sind. In diesem Fall können die Quersprossen nach und nach ausgefahren werden, ohne dass dabei die Beschattungselemente zwischen den Quersprossen gespannt werden. Sie können dadurch ferner eingefahren werden, ohne dabei aufeinander zu stoßen. Der Riemen kann hierzu mittelbar oder unmittelbar, insbesondere mittels Mitnehmern und/oder mittels einer reibschlüssigen Verbindung und/oder einer kraftschlüssigen Verbindung und/oder formschlüssigen Verbindung und/oder stoffschlüssigen Verbindung, einwirken.

Bei dem umlaufenden Riemen können die beiden Enden an der vordersten Quersprosse befestigt sein und/oder es kann sich um einen endlosen Riemen handeln, der an der vordersten Quersprosse angreift und diese in Ausfahrrichtung und Einfahrrichtung verfährt.

Die Begriffe der Ausfahrrichtung, der in diesem Sinne vordersten, ersten Quersprosse und hintersten letzten Quersprosse dienen dem Verständnis der Funktion, ohne das damit eine Einschränkung auf eine bestimmte Anordnung erfolgt, wenngleich bei einer üblichen Anordnung einer solchen Pergolamarkise auf der Terrasse an einer Wand eines Hauses die Ausfahrrichtung von dem Haus weg weist. Eine solche Pergolamarkise kann sowohl als Sonnenschutz als auch als Regenschutz dienen. Die flexiblen Beschattungselemente können durch transparente und/oder teilweise transparente und/oder opake Elemente gebildet sein. Es können einzelne Abschnitte von Beschattungselementen jeweils zwischen den Quersprossen angeordnet sein oder es können längere Abschnitte von Beschattungselementen über mehrere Quersprossen hinweg oder ein einzelnes Beschattungselement über sämtliche Quersprossen hinweg angeordnet sein. Vorzugsweise ist das Beschattungselement in diesem Fall jeweils an den Quersprossen befestigt, um ein gleichmäßiges Aus- und Einfahren zu gewährleisten.

Insbesondere können die Quersprossen der Pergolamarkise nach oben gewölbt sein und/oder spitzdachförmig ausgebildet sein, sodass eine nach oben gewölbte Dachform der Pergolamarkise ausgebildet wird. Durch diese Wölbung wird das auf die Pergolamarkise auftreffende Regenwasser zu beiden Seiten in Richtung auf die Führungsschienen abgeleitet. Die beiden gegenüber liegenden Längsträger der Pergolamarkise, welche die Führungsschienen tragen, weisen jeweils eine seitliche Regenrinne auf, die jeweils auf der in Richtung auf den gegenüberliegenden liegenden Längsträger weisenden Seite des Längsträgers angeordnet ist. Diese seitlichen Regenrinnen nehmen das auf die Pergolamarkise auftreffende und in Richtung auf die Führungsschienen und Längsträger abgeleitete Wasser auf. Ausgehend von den Regenrinnen wird das Wasser über einen Wasserablauf, der von der Regenrinne ausgehend in das erste Fallrohr abgeleitet.

Bei der Überdachung kann es sich ferner um ein Lamellendach handeln, bei dem mehrere Lamellen jeweils um eine Drehachse an den Längsträgern mittels eines Antriebs verschwenkbar und/oder verfahrbar gelagert sind. Insbesondere können die Lamellen dabei bezüglich ihrer Längserstreckung gegenüber der Horizontalen in Richtung zu der Regenrinne nach unten geneigt sein.

Insbesondere kann jeder Längsträger jeweils eine Regenrinne aufweisen, wobei die beiden anderen quer dazu verlaufenden Querträger keine Regenrinnen aufweisen.

Vorzugsweise wird der Rahmen von mehreren Pfosten getragen. Insbesondere können ein oder mehrere Pfosten jeweils zumindest ein Fallrohr aufweisen. Insbesondere kann zumindest ein Pfosten selbst von dem Fallrohr gebildet sein.

Insbesondere kann der Rahmen von mehreren, insbesondere vier an den Ecken des Rahmens angeordneten Pfosten getragen werden. Bei besonders großen und weit gespannten Überdachungen können auch jeweils ein oder mehrere weitere Pfosten zwischen den an den Ecken des Rahmens angeordneten Pfosten vorgesehen sein. Auch können Pfosten eingerückt werden, das heißt, dass die Pfosten derart positioniert sein können, dass diese nicht an den Ecken des Rahmens, sondern entlang des Längsträgers und/oder des Querträgers versetzt angeordnet sind.

Bevorzugt wird der Rahmen von mehreren Pfosten getragen, wobei das erste Fallrohr in oder an einem ersten Pfosten angeordnet ist und/oder wobei das zweite Fallrohr in oder an einem zweiten Pfosten angeordnet ist. Insbesondere können die Pfosten als Hohlprofile ausgebildet sein. Insbesondere können die Fallrohre in die Hohlprofile aufgenommen sein. Durch eine Ausgestaltung des Pfostens als Hohlprofil und eine Integration des Fallrohrs in den Pfosten wird eine optisch sehr vorteilhafte Ausgestaltung realisiert. Ferner wird der Montageaufwand reduziert, da das Fallrohr in diesem Fall integraler Bestandteil des Pfostens ist. Ein solches Hohlprofil kann eine oder mehrere Kammern aufweisen. In diesem Fall ist das Fallrohr von dem Pfosten aufgenommen. Dabei kann jeder der Pfosten, insbesondere vier oder sechs Pfosten derartig ausgebildet sein. Bei wandseitiger Montage der Überdachung sind bevorzugt zwei derartige Pfosten angeordnet, die das von der Wand abseitige Ende des Rahmens tragen.

Bevorzugt wird der Rahmen von mehreren Pfosten getragen, wobei die Pfosten durch Hohlprofile gebildet sind und zumindest ein erster Pfosten das erste Fallrohr in seinem Hohlprofil aufnimmt und zumindest ein zweiter Pfosten das zweite Fallrohr in seinem Hohlprofil aufnimmt.

Insbesondere kann der Rahmen von mehreren, insbesondere vier an den Ecken des Rahmens angeordneten Pfosten getragen werden. In diesem Fall sind an den vier Ecken des rechteckigen Rahmens jeweils ein Pfosten angeordnet.

Vorzugsweise mündet der Notüberlauf in einen Kanal innerhalb des als Hohlprofil ausgebildeten Querträgers. Insbesondere kann dabei der Kanal gegenüber der Horizontalen, insbesondere in Richtung zu dem zweiten Fallrohr, nach unten geneigt sein. Dadurch wird die Wasserabfuhr optimiert.

Bevorzugt ist der Notüberlauf durch einen Durchbruch des Querträgers gebildet und/oder mündet in einen Durchbruch des Querträgers.

Vorzugsweise erfolgt die Ableitung von Regenwasser über den Notüberlauf durch einen der Querträger zum zweiten Fallrohr. Insbesondere kann der Querträger eine gegenüber der Horizontalen in Richtung zu dem zweiten Fallrohr nach unten geneigte Wasserleitung aufweisen. Mittels einer derartigen Wasserleitung kann das Wasser aus dem Notüberlauf insbesondere zu zumindest einem dem Querträger zugeordneten Fallrohr geleitet werden. Hierzu kann die Wasserleitung in Richtung eines Endes des Querträgers bezüglich seiner Längserstreckung nach unten geneigt sein. Insbesondere kann dieses Ende des Querträgers dem Ende des Querträgers gegenüberliegen, das dem Notüberlauf zugewandt ist. Damit ist ein langer Wasserweg umgesetzt, sodass sich ein großes Wasservolumen innerhalb der Wasserleitung befinden kann, ohne die Entwässerung zu überlasten.

Bevorzugt ist ein Ablaufbogen angeordnet, der von dem Wasserablauf der Regenrinne ausgehend in das erste Fallrohr mündet. Insbesondere kann der Ablaufbogen von der Regenrinne zu dem ersten Fallrohr durch den Längsträger verlaufen. Der Ablaufbogen ist dabei von der Regenrinne zu dem ersten Fallrohr über ein anderes Bauteil, nämlich den Längsträger geführt und verläuft durch das den Längsträger bildende Hohlprofil.

Insbesondere kann der Ablaufbogen durch eine Ausklinkung des Längsträgers zu dem Fallrohr geführt sein. Insbesondere kann der Längsträger einen in einer Ausklinkung des Längsträger einliegenden insbesondere nach unten herausnehmbaren Einsatz aufweisen, in dem der Ablaufbogen angeordnet ist.

Insbesondere kann der Längsträger einen in einer Ausklinkung des Längsträger einliegenden insbesondere nach unten herausnehmbaren Einsatz aufweisen, in dem der Ablaufbogen angeordnet ist, wobei der Einsatz formschlüssig und/oder kraftschlüssig demontierbar in dem Längsträger aufgenommen ist. Insbesondere kann der Längsträger einen insbesondere nach unten herausnehmbaren Einsatz aufweisen, der einstückig mit dem Ablaufbogen ausgebildet ist. Durch einen derartigen herausnehmbaren Einsatz, welcher den Ablaufbogen aufweist, kann der Ablaufbogen demontiert und gereinigt werden. Etwaige Ablagerungen wie Laub können dann auf eine Art und Weise entfernt werden. In dem Fall, dass der herausnehmbare Einsatz, welcher den Ablaufbogen aufweist, nach unten herausnehmbar ist, ist das Herausnehmen und Einsetzen des herausnehmbaren Einsatzes für den Benutzer sehr vereinfacht, da der Bereich von unten unmittelbar zugänglich ist.

Insbesondere kann der Ablaufbogen eine Beheizungseinrichtung aufweisen, insbesondere eine elektrische Widerstandsheizung. Durch eine derartige Beheizungseinrichtung wird die Frostsicherheit der Überdachung gewährleistet und es kann ein Einfrieren von Regenwasser in dem Ablaufbogen verhindert werden.

Insbesondere kann die Regenrinne durch ein Rinnenprofil gebildet sein und der Ablaufbogen ist mittels einer in einer Ausnehmung in dem Rinnenprofil einliegenden Buchse an die Regenrinne angeschlossen. Durch eine derartige in einer Ausnehmung in dem Rinnenprofil einliegenden Buchse wird der Anschluss des Ablaufbogens an die Regenrinne erleichtert und zuverlässig abgedichtet.

Insbesondere kann das erste Fallrohr ein Anschlussstück mit einer Buchse aufweisen, insbesondere ein Anschlussstück in Form eines Winkels, wobei der Ablaufbogen in die Buchse des Anschlussstücks des ersten Fallrohrs mündet. Durch ein derartiges Anschlussstück mit einer Buchse, wobei der Ablaufbogen in die Buchse des Anschlussstücks des ersten Fallrohrs mündet, wird der Anschluss des Ablaufbogens an das Fallrohr erleichtert und zuverlässig abgedichtet.

Insbesondere kann der Ablaufbogen und/oder eine Buchse zum Anschluss des Ablaufbogens an die Regenrinne und/oder eine Buchse zum Anschluss des Ablaufbogens an das Fallrohr und/oder die Regenrinne und/oder das Fallrohr ein insbesondere herausnehmbares Sieb aufweisen. Mittels eines solchen Siebes können Verunreinigungen zurückgehalten werden. In dem Fall, dass das Sieb herausnehmbar ist, kann dieses auf leichte Weise herausgenommen, gereinigt und sodann wieder eingesetzt werden.

Insbesondere kann die Regenrinne und/oder der Ablaufbogen ein Sichtfenster aufweisen. Durch ein derartiges Sichtfenster ist der aktuelle Pegelstand von außen ablesbar und es sind etwaige Verunreinigungen und Ablagerungen hierdurch sichtbar. Aufgrund einer solchen Sichtkontrolle kann sodann erkannt werden, ob eine Reinigung des Ablaufbogens erforderlich ist.

Bevorzugt ist ein Bogen angeordnet, der von dem Notüberlauf ausgehend in das zweite Fallrohr mündet, insbesondere wobei der Bogen durch den Querträger oder den Längsträger verlaufen kann.

Vorzugsweise ist der Notüberlauf einem Ende der Regenrinne zugeordnet, welches einem dem Wasserablauf zugeordneten Ende der Regenrinne gegenüberliegt. Alternativ ist der Notüberlauf an jenem Ende der Regenrinne angeordnet, an welches einem dem Wasserablauf zugeordneten Ende der Regenrinne entspricht. Dementsprechend können der Wasserablauf und der Notüberlauf an demselben Ende der Regenrinne oder an gegenüberliegenden Enden der Regenrinne angeordnet sein. Ferner kann an beiden Enden der Regenrinne jeweils ein Wasserablauf sowie ein Notüberlauf angeordnet sein.

Vorzugsweise sind die Längsträger und/oder die Querträger endseitig jeweils mittels eines Eckverbinders an der Oberseite eines Pfostens befestigt, wobei ein Bogen von dem Notüberlauf der Regenrinne durch eine Ausnehmung in einem Eckverbinder in das zweite Fallrohr geführt ist. Insbesondere kann auch ein Ablaufbogen von dem Wasserablauf der Regenrinne durch eine Ausnehmung in dem oder einem weiteren Eckverbinder in das erste Fallrohr geführt sein. Es kann an jeder Ecke des Rahmens jeweils ein solcher Eckverbinder angeordnet sein. Durch den Eckverbinder verlaufen die Längsträger und Querträger oberhalb der Pfosten und jeweils zwischen zwei Pfosten. Diese Eckverbinder gestatten eine besonders einfache Montage der Längsträger und Querträger, da die Eckverbinder am oberen Ende der Pfosten vormontiert werden können. Sodann müssen nur die Enden der Längsträger und Querträger mit dem jeweiligen Eckverbinder verbunden werden.

Vorzugsweise ist die Regenrinne seitlich neben dem Längsträger parallel zu dem Längsträger verlaufend angeordnet ist.

Bevorzugt weist der Notüberlauf ein insbesondere herausnehmbares Sieb auf. Dadurch können Verstopfungen des Notüberlaufs verhindert werden. Durch das Sieb werden Verunreinigungen zurückgehalten. Ablagerungen in dem Sieb können durch Herausnehmen und Reinigen des Siebes entfernt werden.

Zwei Ausführungsbeispiele der Erfindung ist in den Figuren dargestellt und werden nachfolgend erläutert. Es zeigen:
- Figur 1: eine Überdachung nach einem ersten Ausführungsbeispiel;
- Figur 2: den Schnitt A - A nach Figur 1;
- Figur 3: den Schnitt B - B nach Figur 2;
- Figur 4: den Schnitt C - C nach Figur 1;
- Figur 5: einen Eckverbinder;
- Figur 6: eine Draufsicht auf eine Überdachung nach einem zweiten Ausführungsbeispiel mit Darstellung der Regenwasserführung.

Die Figuren sind nicht maßstabsgerecht dargestellt. Identische Bauteile sind mit identischen Bezugszeichen versehen.

Die Figur 1 zeigt eine perspektivische Ansicht einer erfindungsgemäßen Überdachung 10 nach dem ersten Ausführungsbeispiel. Die Überdachung 10 weist zwei Längsträger 2, 3 und zwei Querträger 1, 4 auf, welche einen Rahmen der Überdachung 10 bilden. Entlang den Längsträgern 2 und 3 sind mehrere Quersprossen Q in Ausfahrrichtung 100 und gegen die Ausfahrrichtung 100 verfahrbar, wobei zwischen benachbarten Quersprossen Q jeweils ein Tuch angeordnet ist. Beim Verfahren der Quersprossen Q in Ausfahrrichtung 100 werden die Tücher zwischen den Quersprossen Q nach und nach gespannt und bilden eine Abdeckung des Raumes unter der Überdachung 10. Beim Verfahren der Quersprossen Q gegen die Ausfahrrichtung 100, wird der Abstand zwischen den Quersprossen Q verkleinert, bis sie sich zu einem Paket formiert haben, sodass der Großteil des Raums unter der Überdachung 10 unter freiem Himmel steht.

Die Quersprossen sind dabei dachförmig ausgebildet, sodass das auf das Tuch auftreffende Regenwasser seitlich zu den in dieser Figur nicht sichtbaren seitlichen Regenrinnen der Längsträger 2 und 3 abläuft. Der Rahmen wird von den in Figur 1 sichtbaren Pfosten 5, 6, 7 und einem weiteren in der Perspektive gemäß Fig. 1 nicht sichtbaren Pfosten 8 getragen. In der Ansicht der Fig. 1 ist die Eckabdeckung zwischen dem Pfosten 6 sowie dem Längsträger 3 und Querträger 1 herausgenommen, sodass die inneren Bauteile sichtbar dargestellt sind. Auf diese Weise ist ein Ablaufbogen 31 sichtbar, welcher an der seitlichen Regenrinne des Längsträgers 3 angeschlossen ist. Ferner ist ein Fallrohr 61 sichtbar, welches innerhalb des Pfostens 6 angeordnet ist. Bei auf die Überdachung 10 auftreffendem Regenwasser läuft das Regenwasser zunächst in die nicht sichtbare seitliche Regenrinne des Längsträgers 3 ab, wonach es durch den Ablaufbogen 31 läuft und über den Ablaufbogen 31 in das Fallrohr 61 des Pfostens 6 geleitet wird. Der Ablaufbogen 31 sowie die nicht dargestellte Eckabdeckung sind derart montiert, dass sie herausnehmbar sind, wodurch eine Herausnahme des Ablaufbogens 31 und dessen Reinigung erleichtert wird. Durch eine derartige Konstruktion ist es möglich, das Regenwasser seitlich abzuführen und gemäß der Bildebene der Figur 1 nach vorne zu transportieren, ohne dabei das Risiko einer Verstopfung der Wasserwege einzugehen.

Die Figur 2 zeigt den Schnitt A - A des Längsträgers 3 nach Fig. 1. Hierbei ist sichtbar, dass der Träger 3 als Hohlkammerprofil ausgebildet ist, wobei er eine seitliche Regenrinne 32 und eine Innenkammer 30 aufweist. Ferner ist in dieser Darstellung der Ablaufbogen 31 sichtbar, welcher an der Regenrinne 32 angeschlossen ist. Der Ablaufbogen bildet dabei den Wasserablauf 33 zu dem ersten Fallrohr 61 aus. Der Ablaufbogen 31 mündet in das erste Fallrohr 61 des Pfostens 6. Das erste Fallrohr 61 ist von dem als Hohlprofil ausgebildeten Pfosten 6 aufgenommen.

Ferner ist der Querträger 4 dargestellt, welcher quer zu dem Längsträger 3 verläuft. Der Querträger 4 weist einen Notüberlauf 43 auf, durch den das Wasser aus der Regenrinne 32 bei steigendem Wasserspiegel zusätzlich zu dem Wasserablauf 33 abgeleitet werden kann.

Die Figur 3 zeigt den Schnitt B - B nach Fig. 2. Auch hierbei ist die seitliche Regenrinne 32 des Trägers 3 sowie die Innenkammer 30 des Trägers 3 sichtbar. Ferner ist der Ablaufbogen 31 sichtbar, welcher an der Regenrinne 32 angeschlossen ist. Ferner mündet der Ablaufbogen 31 in dem ersten Fallrohr 61 des Pfostens 6. Ferner ist der Träger 1 dargestellt.

Die Figur 4 zeigt den Schnitt C - C durch den Längsträger 3 sowie die Pfosten 6 und 7 nach Figur 1. Der Notüberlauf 43 ist mittels eines Durchbruchs des Querträgers 4 ausgebildet und führt über einen Bogen 41 zu dem zweiten Fallrohr 71, welches in dem Pfosten 7 aufgenommen ist. Der Wasserablauf 33 weist eine Unterkante 35 und der Notüberlauf 43 eine Unterkante 45 auf. Die Unterkante 45 des Notüberlaufs 43 ist dabei geodätisch höher gelegen als die Unterkante 35 des Wasserablaufs 33. Dadurch wird das Wasser aus der Regenrinne durch den Notüberlauf 43 erst bei über die Unterkante 45 steigendem Wasserspiegel abgeleitet.

Die Figur 5 zeigt eine perspektivische Ansicht des Eckverbinders 9, welcher zur Verbindung zwischen dem Querträger 1, dem Pfosten 6 und dem Längsträger 3 angeordnet ist. Der dargestellte Eckverbinder 9 weist eine Ausnehmung 91 auf, durch welche der Ablaufbogen durchgeleitet werden kann. Ferner weist der Eckverbinder 9 eine Ausnehmung 92 zur Durchleitung des ersten Fallrohrs auf. Ein derartiger Eckverbinder vereinfacht und stabilisiert die Verbindung zwischen dem Querträger 1, dem Pfosten 6 und dem Längsträger 3 gemäß Fig. 1. Selbstverständlich kann ein derartiger Eckverbinder analog zur Verbindung der Bauteile an den anderen Ecken der Überdachung verwendet werden.

Die Figur 6 zeigt eine schematische Draufsicht einer Überdachung nach dem zweiten Ausführungsbeispiel mit Darstellung der Regewasserführung aus einer Regenrinne 32 über einen nicht dargestellten Wasserablauf in ein erstes Fallrohr 61 sowie über einen nicht dargestellten Notüberlauf, der über den Querträger 1 in ein zweites Fallrohr 51 mündet. Strukturell weist die Überdachung nach dem zweiten Ausführungsbeispiel ebenfalls einen aus Längsträgern 2, 3 und Querträgern 1, 4 gebildeten Rahmen auf, welcher von den Pfosten 5, 6, 7, 8 getragen wird. Über den Wasserablauf der Regenrinne 32 wird das Regenwasser in das in dem Hohlprofil des Pfostens 6 aufgenommene erste Fallrohr 61 geleitet. Geodätisch oberhalb des Wasserablaufs gelegen ist der Notüberlauf, welcher über einen in den Querträger 1 eingebrachten Kanal in das zweite Fallrohr 51 mündet. Das zweite Fallrohr 51 ist von dem als Hohlprofil ausgebildeten Pfosten 5 aufgenommen. Die Wasserführung aus dem Wasserablauf in das erste Fallrohr 61 ist gekennzeichnet durch den Pfeil 34. Die Wasserführung aus dem Notüberlauf in das zweite Fallrohr 51 ist gekennzeichnet durch den Pfeil 44.

Selbstverständlich ist es auch möglich, einen in das Fallrohr 71 mündenden Notüberlauf 43 nach dem ersten Ausführungsbespiel sowie einen weiteren in das Fallrohr 51 mündenden Notüberlauf nach dem zweiten Ausführungsbeispiel kumulativ oder alternativ anzuordnen.

Eine Überdachung nach dem ersten oder nach dem zweiten Ausführungsbespiel gewährleistet eine ausreichende Wasserableitung, sodass der Raum unter der Überdachung vor Regenwasser bei starkem Regenfall geschützt wird. Dies erfolgt durch eine zu dem bereits vorhandenen Wasserablauf zusätzliche Möglichkeit zur Wasserableitung über den Notüberlauf. Auf diese Weise kann bei steigendem Wasserspiegel in der Regenrinne eine ausreichende Wasserableitung sichergestellt werden, sodass das Wasser in der Regenrinne nicht überläuft und den Raum unter der Überdachung verunreinigt.

## Patentansprüche

1. Überdachung (10) mit zwei insbesondere parallel verlaufenden Längsträgern (2, 3) und zwei quer zu den Längsträgern verlaufenden Querträgern (1, 4), wobei die Längsträger (2, 3) und die Querträger (1, 4) einen Rahmen bilden, wobei zumindest einer der Längsträger (2, 3) eine Regenrinne (32) zur Sammlung und Ableitung von Regenwasser aufweist, wobei die Regenrinne (32) über zumindest einen Wasserablauf (33) in zumindest ein erstes Fallrohr (61) mündet, **dadurch gekennzeichnet, dass** die Überdachung (10) zumindest einen geodätisch höher als der Wasserablauf (33) gelegenen Notüberlauf (43) aufweist, über welchen die Regenrinne (32) mittelbar oder unmittelbar in zumindest ein zweites Fallrohr (71, 51) mündet, wobei die Regenwasserabfuhr aus dem Wasserablauf (33) über ein erstes Fallrohr (61) erfolgt und wobei die Regenwasserabfuhr aus dem Notüberlauf (43) über ein zweites Fallrohr (71, 51) erfolgt, sodass bei einem steigenden Wasserspiegel innerhalb der Regenrinne (32) eine zusätzliche Möglichkeit zu Abfuhr des Wassers aus der Regenrinne (32) bereitgestellt wird und eine Regenwasserabfuhr zusätzlich zur Ableitung über den in ein erstes Fallrohr (61) mündenden Wasserablauf (33) zusätzlich über den in ein zweites Fallrohr (71, 51) mündenden Notüberlauf (43) erfolgen kann.

2. Überdachung nach Anspruch 1, **dadurch gekennzeichnet, dass** der Rahmen von mehreren Pfosten (5, 6, 7, 8) getragen wird, insbesondere dass ein oder mehrere Pfosten (5, 6, 7, 8) jeweils zumindest ein Fallrohr (61, 71, 51) aufweisen.

3. Überdachung nach Anspruch 1 oder 2, **dadurch gekennzeichnet, dass** der Rahmen von mehreren Pfosten (5, 6, 7, 8) getragen wird, wobei das erste Fallrohr (61) in oder an einem ersten Pfosten (6) angeordnet ist und/oder wobei das zweite Fallrohr (71, 51) in oder an einem zweiten Pfosten (7, 5) angeordnet ist, insbesondere dass die Pfosten (5, 6, 7, 8) als Hohlprofile ausgebildet sind, insbesondere dass ein erster Pfosten (6) das erste Fallrohr (61) in seinem Hohlprofil aufnimmt und ein zweiter Pfosten (7, 5) das zweite Fallrohr (71, 51) in seinem Hohlprofil aufnimmt.

4. Überdachung nach Anspruch 3, **dadurch gekennzeichnet, dass** der Notüberlauf (43) in einen Kanal innerhalb des als Hohlprofil ausgebildeten Querträgers (1, 4) mündet.

5. Überdachung nach einem der vorherigen Ansprüche, **dadurch gekennzeichnet, dass** der Notüberlauf (43) durch einen Durchbruch des Querträgers (1, 4) gebildet ist und/oder in einen Durchbruch des Querträgers (1, 4) mündet.

6. Überdachung nach einem der vorherigen Ansprüche, **dadurch gekennzeichnet, dass** der Notüberlauf (43) durch einen Durchbruch des Längsträgers (2, 3) gebildet ist und/oder in einen Durchbruch des Längsträgers (2, 3) mündet.

7. Überdachung nach einem der vorherigen Ansprüche, **dadurch gekennzeichnet, dass** die Ableitung von Regenwasser über den Notüberlauf (43) durch einen der Querträger (1, 4) zum zweiten Fallrohr (71, 51) erfolgt, insbesondere dass der Querträger (1, 4) eine gegenüber der Horizontalen in Richtung zu dem zweiten Fallrohr (71, 51) nach unten geneigte Wasserleitung aufweist.

8. Überdachung nach einem der vorherigen Ansprüche, **dadurch gekennzeichnet, dass** ein Ablaufbogen (31) angeordnet ist, der von dem Wasserablauf (33) der Regenrinne (32) ausgehend in das erste Fallrohr (61) mündet, insbesondere dass der Ablaufbogen (31) durch den Längsträger (2, 3) verläuft.

9. Überdachung nach einem der vorherigen Ansprüche, **dadurch gekennzeichnet, dass** ein Bogen (41) angeordnet ist, der von dem Notüberlauf (43) ausgehend in das zweite Fallrohr (71, 51) mündet, insbesondere dass der Bogen (41) durch den Querträger (1, 4) oder durch den Längsträger (2, 3) verläuft.

10. Überdachung nach einem der vorherigen Ansprüche, **dadurch gekennzeichnet, dass** der Notüberlauf (43) einem Ende der Regenrinne (32) zugeordnet ist, welches einem dem Wasserablauf (33) zugeordneten Ende der Regenrinne (32) gegenüberliegt.

11. Überdachung nach einem der vorherigen Ansprüche, **dadurch gekennzeichnet, dass** die Längsträger (2, 3) und/oder die Querträger (1, 4) endseitig jeweils mittels eines Eckverbinders (9) an der Oberseite eines Pfostens (5, 6, 7, 8) befestigt sind, insbesondere dass ein Bogen (41) von dem Notüberlauf (43) durch eine Ausnehmung (91, 92) in dem Eckverbinder (9) in das zweite Fallrohr (61) geführt ist.

12. Überdachung nach einem der vorherigen Ansprüche, **dadurch gekennzeichnet, dass** die Regenrinne (32) seitlich neben dem Längsträger (2, 3) parallel zu dem Längsträger (2, 3) verlaufend angeordnet ist.

13. Überdachung nach einem der vorherigen Ansprüche, **dadurch gekennzeichnet, dass** der Notüberlauf (43) ein insbesondere herausnehmbares Sieb aufweist.

## Claims

1. Covering (10) having two longitudinal supports (2, 3), extending in particular in parallel, and two transverse supports (1, 4) extending perpendicularly to the longitudinal supports, wherein the longitudinal supports (2, 3) and the transverse supports (1, 4) form a frame, wherein at least one of the longitudinal supports (2, 3) has a rain gutter (32) for collecting and diverting rainwater, wherein the rain gutter (32) opens via at least one water drain (33) into at least one downpipe (61), **characterised in that** the covering (10) has at least one emergency spillover (43) which is situated geodetically higher than the water drain (33), by means of which the rain gutter (32) opens indirectly or directly into at least one second downpipe (71, 51), wherein the rainwater drainage out of the water drain (33) is carried out via a first downpipe (61) and wherein the rainwater drainage out of the emergency spillover (43) is carried out via a second downpipe (71, 51), such that in the case of a rising water level within the rain gutter (32) an additional possibility is provided for draining the water out of the rain gutter (32) and a rainwater drainage in addition to the drainage via the water drain (33) opening into a first downpipe (61) can take place additionally via the emergency spillover (43) opening into a second downpipe (71, 51).

2. Covering according to claim 1, **characterised in that** the frame is supported by several uprights (5, 6, 7, 8), in particular that one or more uprights (5, 6, 7, 8) have in each case at least one downpipe (61, 71, 51).

3. Covering according to claim 1 or 2, **characterised in that** the frame is supported by several uprights (5, 6, 7, 8), wherein the first downpipe (61) is arranged in or against a first upright (6) and/or wherein the second downpipe (71, 51) is arranged in or against a second upright (7, 5), in particular that the uprights (5, 6, 7, 8) are designed as hollow profiles, in particular that a first upright (6) accommodates the first downpipe (61) in its hollow profile and a second upright (7, 5) accommodates the second downpipe (71, 51) in its hollow profile.

4. Covering according to claim 3, **characterised in that** the emergency spillover (43) opens into a channel within the transverse support (1, 4) designed as a hollow profile.

5. Covering according to any of the preceding claims, **characterised in that** the emergency spillover (43) is formed by a break in the transverse support (1, 4) and/or opens into a break in the transverse support (1, 4).

6. Covering according to any of the preceding claims, **characterised in that** the emergency spillover (43) is formed by a break in the longitudinal support (2, 3) and/or opens into a break in the longitudinal support (2, 3).

7. Covering according to any of the preceding claims, **characterised in that** the drainage of rainwater via the emergency spillover (43) is carried out by one of the transverse supports (1, 4) to the second downpipe (71, 51), in particular that the transverse support (1, 4) has a water line inclined downwardly with respect to the horizontal in the direction to the second downpipe (71, 51).

8. Covering according to any of the preceding claims, **characterised in that** a drainage curve (31) is positioned which opens, starting from the water drain (33) of the rain gutter (32), into the first downpipe (61), in particular that the drainage curve (31) runs through the longitudinal support (2, 3).

9. Covering according to any of the preceding claims, **characterised in that** a curve (41) is positioned which opens, starting from the emergency spillover (43), into the second downpipe (71, 51), in particular that the curve (41) runs through the transverse support (1, 4) or through the longitudinal support (2, 3).

10. Covering according to any of the preceding claims, **characterised in that** the emergency spillover (43) is assigned to an end of the rain gutter (32) which is opposite to an end of the rain gutter (32) which is assigned to the water drain (33).

11. Covering according to any of the preceding claims, **characterised in that** the longitudinal supports (2, 3) and/or the transverse supports (1, 4) are fastened at the ends respectively by means of a corner connector (9) on the top side of an upright (5, 6, 7, 8), in particular that a curve (41) is guided from the emergency spillover (43) through a cutout (91, 92) in the corner connector (9) into the second downpipe (61).

12. Covering according to any of the preceding claims, **characterised in that** the rain gutter (32) is arranged so as to run laterally next to the longitudinal support (2, 3) parallel to the longitudinal support (2, 3).

13. Covering according to any of the preceding claims, **characterised in that** the emergency spillover (43) has a, particularly removable, screen.

## Revendications

1. Toiture (10) avec en particulier deux poutres longitudinales (2, 3) s'étendant parallèlement, et deux poutres transversales (1, 4) s'étendant transversalement aux poutres longitudinales, dans laquelle les poutres longitudinales (2, 3) et les poutres transversales (1, 4) forment un cadre, dans laquelle au moins une des poutres transversales (2, 3) présente une gouttière (32) de collecte et d'évacuation des eaux pluviales, dans laquelle la gouttière (32) débouche dans au moins une première descente (61) par au moins une évacuation d'eau (33), **caractérisée en ce que** la toiture (10) présente au moins un trop-plein de sécurité (43) situé géodésiquement plus haut que l'évacuation d'eau (33), par lequel la gouttière (32) débouche directement ou indirectement dans au moins une seconde descente (71, 51), dans laquelle l'évacuation des eaux pluviales à partir de l'évacuation d'eau (33) s'effectue via une première descente (61) et dans laquelle l'évacuation des eaux pluviales s'effectue à partir du trop-plein de sécurité (43) via une seconde descente (71, 51), de sorte que lorsque le niveau d'eau monte dans la gouttière (32), il existe une possibilité supplémentaire pour évacuer l'eau à partir de la gouttière (32) et une évacuation des eaux pluviales peut être réalisée en plus de l'évacuation via l'évacuation d'eau (33) débouchant dans une première descente (61) de manière supplémentaire via le trop-plein de sécurité (43) débouchant dans une seconde descente (71, 51).

2. Toiture selon la revendication 1, **caractérisée en ce que** le cadre est porté par une pluralité de montants (5, 6, 7, 8), en particulier **en ce qu'**un ou plusieurs montants (5, 6, 7, 8) présentent chacun au moins une descente (61, 71, 51).

3. Toiture selon la revendication 1 ou 2, **caractérisée en ce que** le cadre est porté par une pluralité de montants (5, 6, 7, 8), dans laquelle la première descente (61) est agencée dans ou sur un premier montant (6) et/ou dans laquelle la seconde descente (71, 51) est agencée dans ou sur un second montant (7, 5), en particulier **en ce que** les montants (5, 6, 7, 8) sont réalisés sous forme de profils creux, en particulier **en ce qu'**un premier montant (6) reçoit la première descente (61) dans son profil creux et un second montant (7, 5) reçoit la seconde descente (71, 51) dans son profil creux.

4. Toiture selon la revendication 3, **caractérisée en ce que** le trop-plein de sécurité (43) débouche dans un canal à l'intérieur de la poutre transversale (1, 4) réalisée sous la forme d'un profil creux.

5. Toiture selon l'une quelconque des revendications précédentes, **caractérisée en ce que** le trop-plein de sécurité (43) est formé par une ouverture traversante de la poutre transversale (1, 4) et/ou débouche dans une ouverture traversante de la poutre transversale (1, 4).

6. Toiture selon l'une quelconque des revendications précédentes, **caractérisée en ce que** le trop-plein de sécurité (43) est formé par une ouverture traversante de la poutre longitudinale (2, 3) et/ou débouche dans une ouverture traversante de la poutre longitudinale (2, 3).

7. Toiture selon l'une quelconque des revendications précédentes, **caractérisée en ce que** l'évacuation des eaux pluviales s'effectue via le trop-plein de sécurité (43) à travers l'une des poutres transversales (1, 4) vers la seconde descente (71, 51), en particulier **en ce que** la poutre transversale (1, 4) présente une conduite d'eau inclinée vers le bas par rapport à l'horizontale en direction de la seconde descente (71, 51).

8. Toiture selon l'une quelconque des revendications précédentes, **caractérisée en ce qu'**un coude d'évacuation (31) est agencé, qui débouche depuis l'évacuation d'eau (33) de la gouttière (32) dans la première descente (61), en particulier **en ce que** le coude d'évacuation (31) s'étend à travers la poutre longitudinale (2, 3).

9. Toiture selon l'une quelconque des revendications précédentes, **caractérisée en ce qu'**un coude (41) est agencé, qui débouche à partir du trop-plein de sécurité (43), dans la seconde descente (71,51), en particulier **en ce que** le coude (41) s'étend à travers la poutre transversale (1, 4) ou à travers la poutre longitudinale (2, 3).

10. Toiture selon l'une quelconque des revendications précédentes, **caractérisée en ce que** le trop-plein de sécurité (43) est associé à une extrémité de la gouttière (32) qui est opposée à une extrémité de la gouttière (32) associée à l'évacuation d'eau (33).

11. Toiture selon l'une quelconque des revendications précédentes, **caractérisée en ce que** les poutres longitudinales (2, 3) et/ou les poutres transversales (1, 4) sont fixées aux extrémités au moyen d'un raccord d'angle (9) sur la face supérieure d'un montant (5, 6, 7, 8), en particulier **en ce qu'**un coude (41) est guidé depuis le trop-plein de sécurité (43) à travers un évidement (91, 92) dans le raccord d'angle (9) dans la seconde descente (61).

12. Toiture selon l'une quelconque des revendications précédentes, **caractérisée en ce que** la gouttière (32) est agencée latéralement à côté de la poutre longitudinale (2, 3) s'étendant parallèlement à la poutre longitudinale (2, 3).

13. Toiture selon l'une quelconque des revendications précédentes, **caractérisée en ce que** le trop-plein de sécurité (43) présente un tamis, en particulier amovible.
